# EUROPÄISCHE PATENTSCHRIFT

(11) **EP 3 258 038 B1**
(45) Veröffentlichungstag und Bekanntmachung des Hinweises auf die Patenterteilung: **25.12.2019**
(21) Anmeldenummer: 17170195.6
(22) Anmeldetag: 09.05.2017
(51) Int. Cl.: E05B 47/06, E05B 63/16, E05B 15/16

(54) **TÜRBESCHLAG**
DOOR FITTING
FERRURE DE PORTE

(30) Priorität: 16.06.2016 DE 102016210779
(43) Veröffentlichungstag der Anmeldung: 20.12.2017
(73) Patentinhaber: GEZE GmbH, 71229 Leonberg (DE)
(72) Erfinder: Schunn, Stephan, 71120 Grafenau (DE)

(56) Entgegenhaltungen:
- EP-A1- 2 002 074
- EP-A1- 2 466 043
- WO-A1-2015/144535
- DE-B4- 19 983 294
- US-A- 5 027 629
- US-A- 5 884 515

## Beschreibung

Die vorliegende Erfindung betrifft einen Türbeschlag mit einer Kupplung, über die eine äußere Handhabe wie insbesondere ein Außendrücker oder dergleichen von einem der Tür zugeordneten Schlossmechanismus entkoppelbar und insbesondere in Kombination mit einem Zugangskontrollsystem oder dergleichen mit dem Schlossmechanismus koppelbar ist.

Bei einem solchen Türbeschlag wird die Kupplung zwischen dem Außendrücker und dem Schlossmechanismus beispielsweise dann geschlossen, wenn über ein Zugangskontrollsystem oder dergleichen signalisiert wird, dass eine Zugangsberechtigung vorliegt. Andernfalls läuft der Außendrücker entkuppelt vom Schlossmechanismus, so dass die Tür von außen nicht geöffnet werden kann. Dagegen bleibt die Begehbarkeit der Tür von innen erhalten.

Bei den bisher bekannten Türbeschlägen der eingangs genannten Art wird bei Vorliegen einer Zugangsberechtigung mittels eines Motors eine Feder gespannt. Diese schiebt, sobald der Außendrücker seine Ausgangsstellung einnimmt, ein Verbindungselement zwischen die beiden Nussteile einer geteilten Schlossnuss und stellt so eine formschlüssige Verbindung zwischen den beiden Nussteilen her. Ist die Feder nicht mehr vorgespannt und gelangt die mit dem Außendrücker verbundene Nuss wieder in ihre Endstellung, so wird das Verbindungselement wieder aus dem Bereich zwischen den beiden Nussteilen entfernt. Wird der Außendrücker betätigt, bevor die Berechtigung erteilt und vom betreffenden Leser erkannt wird, spannt der Motor die Feder vor. Sobald der Außendrücker wieder seine Ausgangsstellung erreicht hat, wird eingekoppelt, so dass die Tür anschließend von außen begangen werden kann.

Die EP 2 466 043 A1 offenbart eine Kopplungsvorrichtung für einen externen Griff an einem Rigel auf. Die Vorrichtung umfasst ein drehbares Element zum translatorischen Verschieben eines Kopplungselements, wobei das drehbare Element vier Permanentmagnetpole aufweist.

Die US 5 884 515 A zeigt ein elektrisches Kupplungssystem für eine sichere Verriegelung. Das Kupplungssystem enthält einen oder mehrere Magnete, die in einer Nabe eines Einsteckschlosses angeordnet sind.

Die Kupplung der bekannten Türbeschläge benötigt relativ viel Bauraum. Nachdem ein Federelement erforderlich ist, das vorgespannt werden muss, um bei einer Betätigung des Außendrückers vor einer erkannten Zugangsberechtigung die Kupplung vorzuspannen, sind die bekannten Türbeschläge zudem relativ aufwendig und in der Handhabung relativ umständlich. Zudem erfordert das Vorspannen des Federelements durch den in der Regel mit einer Batterie oder einem Akkumulator betriebenen Elektromotor oder elektrischen Aktuator relativ viel elektrische Energie, was einen entsprechend häufigeren Wechsel bzw. ein entsprechend häufigeres Aufladen des Akkumulators erfordert.

Der Erfindung liegt die Aufgabe zugrunde, einen Türbeschlag der eingangs genannten Art anzugeben, bei dem die zuvor erwähnten Nachteile beseitigt sind. Dabei soll bei möglichst kompakt gehaltener und möglichst leichtgängiger Kupplung sowie geringerem Stromverbrauch insbesondere ein einfacheres und schnelleres Kuppeln und Entkuppeln und eine entsprechend anwenderfreundlichere Handhabbarkeit gewährleistet werden.

Erfindungsgemäß wird die Aufgabe durch einen Türbeschlag mit den Merkmalen des Anspruchs 1 gelöst. Bevorzugte Ausführungsformen des erfindungsgemäßen Türbeschlags ergeben sich aus den Unteransprüchen, der vorliegenden Beschreibung sowie der Zeichnung.

Der erfindungsgemäße Türbeschlag umfasst eine Kupplung, über die eine äußere Handhabe wie insbesondere ein Außendrücker oder dergleichen von einem der Tür zugeordneten Schlossmechanismus entkoppelbar und insbesondere in Kombination mit einem Zugangskontrollsystem oder dergleichen mit dem Schlossmechanismus koppelbar ist. Die äußere Handhabe ist mit einem ersten Nussteil und der Schlossmechanismus mit einem einer inneren Handhabe zugeordneten zweiten Nussteil einer geteilten Schlossnuss verbunden. Die Kupplung umfasst wenigstens ein mit der geteilten Schlossnuss zusammenwirkendes, zwischen einer die beiden Nussteile miteinander verbindenden gekoppelten Stellung und einer die beiden Nussteile voneinander getrennt lassenden entkoppelten Stellung bewegbares magnetisiertes Element und ein zur Beaufschlagung des magnetisierten Elements mit entsprechenden Magneten versehenes oder zumindest abschnittsweise entsprechend magnetisiertes Stellelement.

Die Kupplung umfasst wenigstens einen mit der geteilten Schlossnuss zusammenwirkenden, zwischen einer die beiden Nussteile miteinander verbindenden gekoppelten Stellung und einer die beiden Nussteile voneinander getrennt lassenden entkoppelten Stellung bewegbaren magnetisierten Stift und eine zur Beaufschlagung des magnetisierten Stifts in unterschiedliche Richtungen mit entsprechenden Magneten versehene oder zumindest abschnittsweise entsprechend magnetisierte Stellscheibe, die über einen Aktuator zwischen zwei Stellungen verstellbar ist, in denen deren Magnete bzw. magnetisierte Abschnitte relativ zum Magnetisierten Stift so gestellt sind, dass der magnetisierte Stift seine gekoppelte Stellung bzw. seine entkoppelte Stellung einnimmt.

Bei dem erfindungsgemäßen Türbeschlag greift der wenigstens eine magnetisierte Stift in seiner gekoppelten Stellung in miteinander ausgerichtete Vertiefungen der beiden Nussteile der Schlossnuss ein, während er in seiner entkoppelten Stellung aus der Vertiefung eines der beiden Nussteile herausbewegt und zumindest teilweise in die Vertiefung des anderen Nussteils zurückgeführt ist.

Aufgrund dieser Ausbildungen entfällt das Erfordernis einer vorzuspannenden Feder. Die Kupplung des erfindungsgemäßen Türbeschlags ist relativ kompakt und äußerst leichtgängig, so dass nicht nur ein einfacheres und schnelleres Kuppeln sichergestellt ist, sondern auch der dafür erforderliche Energieaufwand gesenkt wird, was insbesondere bei einem mit einer Batterie oder einem Akkumulator betriebenen Aktuator die Zyklen, in denen die Batterie ausgetauscht bzw. der Akkumulator wieder aufgeladen werden muss, entsprechend verlängert. Der Türbeschlag ist somit insgesamt leichter und bequemer handzuhaben und entsprechend anwenderfreundlicher.

Bevorzugt ist der Türbeschlag als elektromechanischer Türbeschlag ausgeführt und als Aktuator ein elektrischer oder elektromagnetischer Aktuator vorgesehen.

Erfindungsgemäß ist der mit dem Schlossmechanismus verbundene zweite Nussteil der geteilten Schlossnuss entgegen der Federkraft einer Rückstellfedereinheit aus einer Ausgangsstellung bewegbar.

Von Vorteil ist insbesondere auch, wenn der mit der äußeren Handhabe verbundene erste Nussteil der geteilten Schlossnuss durch eine Rückstellfedereinheit in eine Ausgangsstellung vorgespannt ist.

Dabei kann die Ausgangsstellung des ersten Nussteils und/oder die Ausgangsstellung des zweiten Nussteils der geteilten Schlossnuss insbesondere durch einen Anschlag definiert sein, an dem der erste bzw. zweite Nussteil in seiner Ausgangsstellung zur Anlage kommt. Bevorzugt ist den beiden Nussteilen der geteilten Schlossnuss ein gemeinsamer Anschlag zugeordnet.

Bevorzugt ist der wenigstens eine magnetisierte Stift bei ihre jeweilige Ausgangsstellung einnehmenden Nussteilen der geteilten Schlossnuss über die mit Magneten versehene bzw. zumindest abschnittsweise magnetisierte Stellscheibe zwischen seiner entkoppelten Stellung und seiner gekoppelten Stellung verstellbar.

Erfindungsgemäß ist zudem, wenn bei über den wenigstens einen magnetisierten Stift miteinander gekoppelten Nussteilen der geteilten Schlossnuss während einer Betätigung der äußeren Handhabe sich der wenigstens eine magnetisierte Stift infolge der Vorspannung, die durch die dem zweiten Nussteil zugeordnete Rückstellfedereinheit erzeugt wird, zwischen den beiden Nussteilen verklemmt und der wenigstens eine magnetische Stift dadurch in seiner gekoppelten Stellung gehalten wird. Dadurch ist bei einer aufgrund einer festgestellten Zugangsberechtigung eingerückten Kupplung sichergestellt, dass die Kupplung während der Betätigung der äußeren Handhabe stets sicher eingerückt bleibt.

Dagegen ist der wenigstens eine magnetisierte Stift bei ihre jeweilige Ausgangsstellung einnehmenden Nussteilen der geteilten Schlossnuss bevorzugt zumindest im Wesentlichen klemmfrei zwischen seiner entkoppelten Stellung und seiner gekoppelten Stellung und umgekehrt bewegbar. Die Kupplung ist somit äußerst leichtgängig, so dass sie über die mit Magneten versehene bzw. zumindest abschnittsweise magnetisierte Stellscheibe schnell und sicher betätigbar ist. Entsprechend wird auch der Stromverbrauch reduziert, so dass im Fall eines mit Batterie oder mittels eines Ackumulators betriebenen Aktuators die Zyklen, in denen die Batterie ausgewechselt bzw. der Akkumulator nachgeladen werden muss, entsprechend verlängert werden.

Von Vorteil ist insbesondere, wenn der wenigstens eine magnetisierte Stift über die mit Magneten versehene bzw. zumindest abschnittsweise magnetisierte Stellscheibe parallel zu einer gemeinsamen Drehachse der beiden Nussteile der geteilten Schlossnuss verstellbar ist.

Vorteilhafterweise sind wenigstens zwei über die mit Magneten versehene bzw. zumindest abschnittsweise magnetisierte Stellscheibe zwischen einer entkoppelten Stellung und einer gekoppelten Stellung verstellbare magnetisierte Stifte vorgesehen. Damit wird eine entsprechend zuverlässigere und stabilere Kopplung der beiden Nussteile bei eingerückter Kupplung erreicht. Von Vorteil ist insbesondere, wenn wenigstens zwei einander bezüglich einer gemeinsamen Drehachse der beiden Nussteile der geteilten Schlossnuss diametral gegenüberliegende magnetisierte Stifte vorgesehen sind.

Die mit Magneten versehene bzw. zumindest abschnittsweise magnetisierte Stellscheibe ist zweckmäßigerweise ringförmig ausgeführt und auf einem kreiszylindrischen Fortsatz eines der beiden Nussteile der geteilten Schlossnuss drehbar gelagert.

Dabei kann die ringförmige Stellscheibe beispielsweise auf einem kreiszylindrischen Fortsatz des mit der Schlossmechanik verbundenen Nussteils drehbar gelagert sein. Über den betreffenden kreiszylindrischen Fortsatz kann der mit der Schlossmechanik verbundene Nussteil beispielsweise in einer Öffnung einer Montageplatte oder dergleichen drehbar gelagert sein. Im letzteren Fall kann die ringförmige, auf dem kreiszylindrischen Fortsatz drehbar gelagerte Stellscheibe insbesondere zwischen dem betreffenden Nussteil und der Montageplatte angeordnet sein.

Die mit Magneten versehene bzw. zumindest abschnittsweise magnetisierte Stellscheibe kann beispielsweise mit einem Ansatz versehen sein, mit dem ein über den Aktuator betätigbares Koppelelement gelenkig verbunden ist. Im Fall einer ringförmigen Stellscheibe, kann der betreffende Ansatz insbesondere am Außenumfang der Stellscheibe vorgesehen sein, wodurch über das Koppelelement ein entsprechend großes Drehmoment auf die Stellscheibe übertragbar ist.

Eine weitere vorteilhafte Ausführungsform des erfindungsgemäßen Türbeschlags zeichnet sich dadurch aus, dass der bevorzugt beiden Nussteilen der Schlossnuss zugeordnete Anschlag in zwei unterschiedlichen Positionen an einer bzw. der Montageplatte fixierbar und der Türbeschlag so ausgeführt ist, dass er insbesondere durch Umstecken des Anschlags zwischen diesen beiden Positionen an zwei unterschiedliche Bedienungsrichtungen des Schlosses anpassbar ist. Die Anpassung an eine jeweils geänderte Bedienungsrichtung des Schlosses kann somit insbesondere durch einfaches Umstecken des Anschlags bewerkstelligt werden ohne dass dazu der ganze Beschlag auseinandergenommen und wieder zusammengebaut werden muss.

Einem jeweiligen magnetisierten Stift können insbesondere jeweils zwei an der Stellscheibe vorgesehene Magnete oder magnetisierte Abschnitte mit dem magnetisierten Stift zugewandten entgegengesetzten Polen zugeordnet sein.

Von Vorteil ist zudem, wenn der Türbeschlag auf einer von der Montageplatte abgewandten Seite mit einer insbesondere ringförmigen Manipulationsschutzscheibe versehen ist.

Die Erfindung wird im Folgenden anhand eines Ausführungsbeispiels unter Bezugnahme auf die Zeichnung näher beschrieben; in dieser zeigen:
- Fig. 1: eine schematische, auseinandergezogene Darstellung der magnetischen Kupplung einer beispielhaften Ausführungsform eines erfindungsgemäßen Türbeschlags,
- Fig. 2: eine schematische Draufsicht der magnetischen Kupplung gemäß Fig. 1,
- Fig. 3: eine schematische, perspektivische Teilansicht der Kupplung gemäß Fig. 1 im entkoppelten Zustand, wobei die Manipulationsschutzscheibe der Übersichtlichkeit halber weggelassen ist,
- Fig. 4: eine schematische Seitenansicht eines Teils der Kupplung gemäß Fig. 1 im entkoppelten Zustand, wobei die Manipulationsschutzscheibe der Übersichtlichkeit halber wieder weggelassen ist,
- Fig. 5: eine schematische, perspektivische Teilansicht der Kupplung gemäß Fig. 1 im gekoppelten Zustand, wobei die Manipulationsschutzscheibe der Übersichtlichkeit halber weggelassen ist, und
- Fig. 6: eine schematische Seitenansicht eines Teils der Kupplung gemäß Fig. 1 im gekoppelten Zustand, wobei die Manipulationsschutzscheibe der Übersichtlichkeit halber wieder weggelassen ist.

Die Fig. 1 bis 6 zeigen in schematischer Darstellung die magnetische Kupplung 10 einer beispielhaften Ausführungsform eines erfindungsgemäßen Türbeschlags 12, über die eine äußere Handhabe wie insbesondere ein Außendrücker oder dergleichen von einem der Tür zugeordneten Schlossmechanismus entkoppelbar und insbesondere in Kombination mit einem Zugangskontrollsystem oder dergleichen mit dem Schlossmechanismus koppelbar ist. Dabei ist die (nicht gezeigte) äußere Handhabe mit einem ersten Nussteil und der (nicht gezeigte) Schlossmechanismus mit einem einer (nicht gezeigten) inneren Handhabe zugeordneten zweiten Nussteil 16 einer geteilten Schlossnuss verbunden.

Die Kupplung 10 umfasst wenigstens ein mit der geteilten Schlossnuss zusammenwirkendes, zwischen einer die beiden Nussteile 14, 16 miteinander verbindenden gekoppelten Stellung und einer die beiden Nussteile 14, 16 voneinander getrennt lassenden entkoppelten Stellung bewegbares magnetisiertes Element 18 und ein zur Beaufschlagung des magnetisierten Elements 18 mit entsprechenden Magneten 20, 22 versehenes oder zumindest abschnittsweise entsprechend magnetisiertes Stellelement 24.

Wie insbesondere der schematischen, auseinandergezogenen Darstellung der Fig. 1 entnommen werden kann, umfasst die Kupplung 10 im vorliegenden Fall beispielsweise wenigstens einen mit der geteilten Schlossnuss zusammenwirkenden, zwischen einer die beiden Nussteile 14, 16 miteinander verbindenden gekoppelten Stellung (vgl. die Fig. 5 und 6) und einer die beiden Nussteile 14, 16 voneinander getrennt lassenden entkoppelten Stellung bewegbaren magnetisierten Stift 18 und eine zur Beaufschlagung des magnetisierten Stiftes 18 in unterschiedliche Richtungen mit entsprechenden Magneten 20, 22 versehene oder zumindest abschnittsweise entsprechend magnetisierte Stellscheibe 24, die über einen Aktuator 26 zwischen zwei Stellungen verstellbar ist, in denen deren Magnete 20, 22 bzw. magnetisierte Abschnitte relativ zum magnetisierten Stift 18 so gestellt sind, dass der magnetisierte Stift 18 seine gekoppelte Stellung bzw. seine entkoppelte Stellung einnimmt.

Dabei kann der Türbeschlag insbesondere als elektromechanischer Türbeschlag 12 ausgeführt und als Aktuator ein elektrischer oder elektromagnetischer Aktuator 26 vorgesehen sein.

Der mit dem Schlossmechanismus verbundene zweite Nussteil 16 der geteilten Schlossnuss kann entgegen der Federkraft einer insbesondere im Schlossmechanismus vorgesehenen (nicht gezeigten) Rückstellfedereinheit aus einer Ausgangsstellung bewegbar sein, während der mit der äußeren Handhabe verbundene erste Nussteil 14 der geteilten Schlossnuss durch eine insbesondere in einem zugeordneten Gehäuse angeordnete Rückstellfedereinheit 28 (vgl. die Fig. 1 bis 3 und 5) in eine Ausgangsstellung vorgespannt sein kann.

Dabei kann die Ausgangsstellung des ersten Nussteils 14 und/oder die Ausgangsstellung des zweiten Nussteils 16 der geteilten Schlossnuss durch einen Anschlag 30 definiert sein, an dem der erste bzw. zweite Nussteil 14 bzw. 16 in seiner Ausgangsstellung zur Anlage kommt. Im vorliegenden Fall ist den beiden Nussteilen 14, 16 der geteilten Schlossnuss beispielsweise ein gemeinsamer Anschlag 30 zugeordnet.

Bei der dargestellten Ausführungsform ist der wenigstens eine magnetisierte Stift 18 bei ihre jeweilige Ausgangsstellung einnehmenden Nussteilen 14, 16 der geteilten Schlossnuss über die mit Magneten 20, 22 versehene bzw. zumindest abschnittsweise magnetisierte Stellscheibe 24 zwischen seiner entkoppelten Stellung und seiner gekoppelten Stellung verstellbar.

Bei über den wenigstens einen magnetisierten Stift 18 miteinander gekoppelten Nussteilen 14, 16 der geteilten Schlossnuss verklemmt sich der wenigstens eine magnetisierte Stift 18 während einer Betätigung der äußeren Handhabe infolge der Vorspannung, die durch die dem zweiten Nussteil 16 zugeordnete (nicht gezeigte) Rückstellfedereinheit erzeugt wird, zwischen den beiden Nussteilen 14, 16, wodurch der wenigstens eine magnetisierte Stift 18 in seiner gekoppelten Stellung gehalten wird. Damit ist bei beispielsweise infolge einer erkannten Zugangsberechtigung eingerückten Kupplung 12 sichergestellt, dass während der Betätigung der äußeren Handhabe die Kupplung zuverlässig geschlossen bleibt.

Dagegen ist der wenigstens eine magnetisierte Stift 18 bei ihre jeweilige Ausgangsstellung einnehmenden Nussteilen 14, 16 der geteilten Schlossnuss zumindest im Wesentlichen klemmfrei zwischen seiner entkoppelten Stellung und seiner gekoppelten Stellung und umgekehrt bewegbar. Damit ist sichergestellt, dass die Kupplung möglichst leichtgängig ist und der Verbrauch elektrischer Energie möglichst gering gehalten wird.

Wie insbesondere wieder anhand der Fig. 1 zu erkennen ist, kann der wenigstens eine magnetisierte Stift 18 in seiner gekoppelten Stellung in miteinander ausgerichteten Vertiefungen 32, 34 der beiden Nussteile 14, 16 der Schlossnuss eingreifen und in seiner entkoppelten Stellung aus der Vertiefung 32 eines der beiden Nussteile 14, 16 herausbewegt und zumindest teilweise in die Vertiefung 34 des anderen Nussteils zurückgeführt sein. Dabei ist beim vorliegenden Ausführungsbeispiel der wenigstens eine magnetisierte Stift 18 in seiner entkoppelten Stellung aus der Vertiefung 32 des ersten Nussteils 14 herausbewegt und zumindest teilweise in die Vertiefung 34 des zweiten Nussteils 16 zurückgeführt.

Der wenigstens eine magnetisierte Stift 18 kann über die mit Magneten 20, 22 versehene bzw. zumindest abschnittsweise magnetisierte Stellscheibe 24 parallel zu einer gemeinsamen Drehachse 36 der beiden Nussteile 14, 16 der geteilten Schlossnuss verstellbar sein.

Es können insbesondere auch wenigstens zwei über die mit Magneten 20, 22 versehene bzw. zumindest abschnittsweise magnetisierte Stellscheibe 24 zwischen einer entkoppelten Stellung und einer gekoppelten Stellung verstellbare magnetisierte Stifte 18 vorgesehen sein. Im vorliegenden Fall sind beispielsweise zwei einander bezüglich einer gemeinsamen Drehachse 36 der beiden Nussteile 14, 16 der geteilten Schlossnuss diametral gegenüberliegende magnetisierte Stifte 18 vorgesehen.

Grundsätzlich kann jedoch beispielsweise auch mehr als ein Paar solcher magnetisierter Stifte 18 vorgesehen sein.

Wie insbesondere wieder der Fig. 1 entnommen werden kann, kann die mit Magneten 20, 22 versehene bzw. zumindest abschnittsweise magnetisierte Stellscheibe 24 insbesondere ringförmig ausgeführt und auf einem kreiszylindrischen Fortsatz 38 eines der beiden Nussteile 14, 16, hier beispielsweise des zweiten Nussteils 16, der geteilten Schlossnuss drehbar gelagert sein. Dabei kann der betreffende Nussteil 16 über den kreiszylindrischen Fortsatz 38 zudem in einer kreisförmigen Öffnung 40 einer Montageplatte 42 drehbar gelagert sein.

Die mit Magneten 20, 22 versehene bzw. zumindest abschnittsweise magnetisierte Stellscheibe 24 kann mit einem Ansatz 44 versehen sein, mit dem ein über den Aktuator 26 betätigbares Koppelelement 46 gelenkig verbunden ist. Ist die Stellscheibe 24 wie im vorliegenden Fall beispielsweise ringförmig ausgeführt, so kann der Ansatz 44 insbesondere am Außenumfang der Stellscheibe 24 vorgesehen sein, womit über den Aktuator 26 ein möglichst großes Drehmoment auf die Stellscheibe 24 übertragbar ist.

Der insbesondere beiden Nussteilen 14, 16 der Schlossnuss gemeinsam zugeordnete Anschlag 30 kann in zwei unterschiedlichen Positionen an der Montageplatte 32 fixierbar sein. Zudem kann der Türbeschlag 12 so ausgeführt sein, dass er insbesondere durch Umstecken des Anschlags 30 zwischen diesen beiden Positionen an zwei unterschiedliche Bedienungsrichtungen des Schlosses anpassbar ist. Durch Ausstecken, Verdrehen und Wiedereinstecken des Anschlags 30 kann die Kupplung somit an unterschiedliche Bedienungsrichtungen des Schlosses angepasst werden, ohne dass dazu der restliche Türbeschlag 10 auseinandergebaut und wieder zusammengebaut werden muss.

Wie insbesondere wieder anhand der Fig. 1 zu erkennen ist, kann der Türbeschlag 12 auf seiner von der Montageplatte 42 abgewandten Seite mit einer insbesondere ringförmigen Manipulationsschutzscheibe 48 versehen sein.

### Bezugszeichenliste

- 10: Kupplung
- 12: Türbeschlag
- 14: erstes Nussteil
- 16: zweites Nussteil
- 18: magnetisiertes Element, magnetisierter Stift
- 20: Magnet
- 22: Magnet
- 24: Stellelement, Stellscheibe
- 26: Aktuator
- 28: Rückstellfedereinheit
- 30: Anschlag
- 32: Vertiefung
- 34: Vertiefung
- 36: Drehachse
- 38: kreiszylindrischer Fortsatz
- 40: kreisförmige Öffnung
- 42: Montageplatte
- 44: Ansatz
- 46: Koppelelement
- 48: Manipulationsschutzscheibe

## Patentansprüche

1. Türbeschlag (12) mit einer Kupplung (10), über die eine äußere Handhabe wie insbesondere ein Außendrücker oder dergleichen von einem der Tür zugeordneten Schlossmechanismus entkoppelbar und insbesondere in Kombination mit einem Zugangskontrollsystem oder dergleichen mit dem Schlossmechanismus koppelbar ist, wobei die äußere Handhabe mit einem ersten Nussteil (14) und der Schlossmechanismus mit einem einer inneren Handhabe zugeordneten zweiten Nussteil (16) einer geteilten Schlossnuss verbunden ist und die Kupplung (10) wenigstens ein mit der geteilten Schlossnuss zusammenwirkendes, zwischen einer die beiden Nussteile (14, 16) miteinander verbindenden gekoppelten Stellung und einer die beiden Nussteile (14, 16) voneinander getrennt lassenden entkoppelten Stellung bewegbares magnetisiertes Element (18) und ein zur Beaufschlagung des magnetisierten Elements (18) mit entsprechenden Magneten (20, 22) versehenes oder zumindest abschnittsweise entsprechend magnetisiertes Stellelement (24) umfasst, wobei die Kupplung (10) wenigstens einen mit der geteilten Schlossnuss zusammenwirkenden, zwischen einer die beiden Nussteile (14, 16) miteinander verbindenden gekoppelten Stellung und einer die beiden Nussteile (14, 16) voneinander getrennt lassenden entkoppelten Stellung bewegbaren magnetisierten Stift (18) und eine zur Beaufschlagung des magnetisierten Stiftes (18) in unterschiedliche Richtungen mit entsprechenden Magneten (20, 22) versehene oder zumindest abschnittsweise entsprechend magnetisierte Stellscheibe (24) umfasst, die über einen Aktuator (26) zwischen zwei Stellungen verstellbar ist, in denen deren Magnete (20, 22) bzw. magnetisierte Abschnitte relativ zum magnetisierten Stift (18) so gestellt sind, dass der magnetisierte Stift (18) seine gekoppelte Stellung bzw. seine entkoppelte Stellung einnimmt, wobei der wenigstens eine magnetisierte Stift (18) in seiner gekoppelten Stellung in miteinander ausgerichteten Vertiefungen (32, 34) der beiden Nussteile (14, 16) der Schlossnuss eingreift und in seiner entkoppelten Stellung aus der Vertiefung (32) eines der beiden Nussteile (14, 16) herausbewegt und zumindest teilweise in die Vertiefung (34) des anderen Nussteils zurückgeführt ist, **dadurch gekennzeichnet, dass** der mit dem Schlossmechanismus verbundene zweite Nussteil (16) der geteilten Schlossnuss entgegen der Federkraft einer Rückstellfedereinheit aus einer Ausgangsstellung bewegbar ist und bei über den wenigstens einen magnetisierten Stift (18) miteinander gekoppelten Nussteilen (14, 16) der geteilten Schlossnuss während einer Betätigung der äußeren Handhabe sich der wenigstens eine magnetisierte Stift (18) infolge der Vorspannung, die durch die dem zweiten Nussteil (16) zugeordnete Rücksteilfedereinheit erzeugt wird, zwischen den beiden Nussteilen (14, 16) verklemmt und der wenigstens eine magnetisierte Stift (18) dadurch in seiner gekoppelten Stellung gehalten wird.

2. Türbeschlag nach Anspruch 1,
**dadurch gekennzeichnet, dass** der Türbeschlag als elektromechanischer Türbeschlag (12) ausgeführt und als Aktuator ein elektrischer oder elektromagnetischer Aktuator (26) vorgesehen ist.

3. Türbeschlag nach einem der vorstehenden Ansprüche,
**dadurch gekennzeichnet, dass** der mit der äußeren Handhabe verbundene erste Nussteil (14) der geteilten Schlossnuss durch eine Rückstellfedereinheit (28) in eine Ausgangsstellung vorgespannt ist.

4. Türbeschlag nach Anspruch 3,
**dadurch gekennzeichnet, dass** die Ausgangsstellung des ersten Nussteils (14) und/oder die Ausgangsstellung des zweiten Nussteils (16) der geteilten Schlossnuss durch einen Anschlag (30) definiert ist, an dem der erste bzw. zweite Nussteil (14 bzw. 16) in seiner Ausgangsstellung zur Anlage kommt.

5. Türbeschlag nach Anspruch 4,
**dadurch gekennzeichnet, dass** den beiden Nussteilen (14, 16) der geteilten Schlossnuss ein gemeinsamer Anschlag (30) zugeordnet ist.

6. Türbeschlag nach zumindest einem der vorstehenden Ansprüche,
**dadurch gekennzeichnet, dass** der wenigstens eine magnetisierte Stift (18) bei ihre jeweilige Ausgangsstellung einnehmenden Nussteilen (14, 16) der geteilten Schlossnuss über die mit Magneten (20, 22) versehene bzw. zumindest abschnittsweise magnetisierte Stellscheibe (24) zwischen seiner entkoppelten Stellung und seiner gekoppelten Stellung verstellbar ist.

7. Türbeschlag nach zumindest einem der vorstehenden Ansprüche,
**dadurch gekennzeichnet, dass** der wenigstens eine magnetisierte Stift (18) bei ihre jeweilige Ausgangsstellung einnehmenden Nussteilen (14, 16) der geteilten Schlossnuss zumindest im Wesentlichen klemmfrei zwischen seiner entkoppelten Stellung und seiner gekoppelten Stellung und umgekehrt bewegbar ist.

8. Türbeschlag nach zumindest einem der vorstehenden Ansprüche,
**dadurch gekennzeichnet, dass** der wenigstens eine magnetisierte Stift (18) über die mit Magneten (20) versehene bzw. zumindest abschnittsweise magnetisierte Stellscheibe (24) parallel zu einer gemeinsamen Drehachse (36) der beiden Nussteile (14, 16) der geteilten Schlossnuss verstellbar ist.

9. Türbeschlag nach zumindest einem der vorstehenden Ansprüche,
**dadurch gekennzeichnet, dass** wenigstens zwei über die mit Magneten (20, 22) versehene bzw. zumindest abschnittsweise magnetisierte Stellscheibe (24) zwischen einer entkoppelten Stellung und einer gekoppelten Stellung verstellbare magnetisierte Stifte (18) vorgesehen sind.

10. Türbeschlag nach Anspruch 9,
**dadurch gekennzeichnet, dass** wenigstens zwei einander bezüglich einer gemeinsamen Drehachse (36) der beiden Nussteile (14, 16) der geteilten Schlossnuss diametral gegenüberliegende magnetisierte Stifte (18) vorgesehen sind.

11. Türbeschlag nach zumindest einem der vorstehenden Ansprüche,
**dadurch gekennzeichnet, dass** die mit Magneten (20, 22) versehene bzw. zumindest abschnittsweise magnetisierte Stellscheibe (24) ringförmig ausgeführt und auf einem kreiszylindrischen Fortsatz (38) eines der beiden Nussteile (14, 16) der geteilten Schlossnuss drehbar gelagert ist.

12. Türbeschlag nach zumindest einem der vorstehenden Ansprüche,
**dadurch gekennzeichnet, dass** die mit Magneten (20, 22) versehene bzw. zumindest abschnittsweise magnetisierte Stellscheibe (24) mit einem Ansatz (44) versehen ist, mit dem ein über den Aktuator (26) betätigbares Koppelelement (46) gelenkig verbunden ist.

13. Türbeschlag nach zumindest einem der vorstehenden Ansprüche,
**dadurch gekennzeichnet, dass** der bevorzugt beiden Nussteilen (14, 16) der Schlossnuss zugeordnete Anschlag (30) in zwei unterschiedlichen Positionen an einer Montageplatte (42) fixierbar und der Türbeschlag (12) so ausgeführt ist, dass er insbesondere durch Umstecken des Anschlags (30) zwischen diesen beiden Positionen an zwei unterschiedliche Bedienungsrichtungen des Schlosses anpassbar ist.

14. Türbeschlag nach zumindest einem der vorstehenden Ansprüche,
**dadurch gekennzeichnet, dass** er auf einer von der Montageplatte (42) abgewandten Seite mit einer insbesondere ringförmigen Manipulationsschutzscheibe (48) versehen ist.

## Claims

1. Door fitting (12) with a coupling (10) via which an outer handle, such as in particular an exterior lever handle or the like, can be decoupled from a lock mechanism assigned to the door and, in particular in combination with an access control system or the like, can be coupled to the lock mechanism, wherein the outer handle is connected to a first follower part (14) of a divided lock follower, and the lock mechanism is connected to a second follower part (16) of same, the second follower part being assigned to an inner handle, and the coupling (10) comprises at least one magnetized element (18) which interacts with the divided lock follower and is movable between a coupled position connecting the two follower parts (14, 16) to each other and a decoupled position leaving the two follower parts (14, 16) separate from each other, and an adjustment element (24) which is provided with corresponding magnets (20, 22), or is correspondingly magnetized at least in sections, for acting upon the magnetized element (18), wherein the coupling (10) comprises at least one magnetized pin (18) which interacts with the divided lock follower and is movable between a coupled position connecting the two follower parts (14, 16) to each other and a decoupled position leaving the two follower parts (14, 16) separate from each other, and an adjustment disc (24) which is provided with corresponding magnets (20, 22) or is correspondingly magnetized at least in sections, for acting upon the magnetized pin (18) in different directions and which is adjustable via an actuator (26) between two positions in which the magnets (20, 22) or the magnetized sections thereof are adjusted relative to the magnetized pin (18) in such a manner that the magnetized pin (18) takes up its coupled position or its decoupled position, wherein the at least one magnetized pin (18) in its coupled position engages in mutually aligned depressions (32, 34) of the two follower parts (14, 16) of the lock follower and, in its decoupled position, moves out of the depression (32) of one of the two follower parts (14, 16) and is at least partially returned to the depression (34) of the other follower part, **characterized in that** the second follower part (16) of the divided lock follower, said second follower part being connected to the lock mechanism, is movable out of an initial position counter to the spring force of a resetting spring unit and, when the follower parts (14, 16) of the divided lock follower are coupled to each other via the at least one magnetized pin (18), during an actuation of the outer handle the at least one magnetized pin (18) is clamped between the two follower parts (14, 16) as a result of the prestress which is produced by the resetting spring unit assigned to the second follower part (16), and the at least one magnetized pin (18) is thereby held in its coupled position.

2. Door fitting according to Claim 1, **characterized in that** the door fitting is designed as an electromechanical door fitting (12), and an electric or electromagnetic actuator (26) is provided as the actuator.

3. Door fitting according to either of the preceding claims, **characterized in that** the first follower part (14) of the divided lock follower, said first follower part being connected to the outer handle, is prestressed into an initial position by a resetting spring unit (28).

4. Door fitting according to Claim 3, **characterized in that** the initial position of the first follower part (14) of the divided lock follower, and/or the initial position of the second follower part (16) of same, is defined by a stop (30) against which the first or second follower part (14 or 16) comes to bear in its initial position.

5. Door fitting according to Claim 4, **characterized in that** the two follower parts (14, 16) of the divided lock follower are assigned a common stop (30) .

6. Door fitting according to at least one of the preceding claims, **characterized in that**, when the follower parts (14, 16) of the divided lock follower take up their respective initial position, the at least one magnetized pin (18) is adjustable between its decoupled position and its coupled position via the adjustment disc (24) which is provided with magnets (20, 22) or is magnetized at least in sections.

7. Door fitting according to at least one of the preceding claims, **characterized in that**, when the follower parts (14, 16) of the divided lock follower take up their respective initial position, the at least one magnetized pin (18) is movable at least substantially without jamming between its decoupled position and its coupled position, and vice versa.

8. Door fitting according to at least one of the preceding claims, **characterized in that** the at least one magnetized pin (18) is adjustable parallel to a common axis of rotation (36) of the two follower parts (14, 16) of the divided lock follower via the adjustment disc (24) which is provided with magnets (20) or is magnetized at least in sections.

9. Door fitting according to at least one of the preceding claims, **characterized in that** at least two magnetized pins (18) are provided which are adjustable between a decoupled position and a coupled position via the adjustment disc (24) which is provided with magnets (20, 22) or is magnetized at least in sections.

10. Door fitting according to Claim 9, **characterized in that** at least two magnetized pins (18) lying diametrically opposite each other with respect to a common axis of rotation (36) of the two follower parts (14, 16) of the divided lock follower are provided.

11. Door fitting according to at least one of the preceding claims, **characterized in that** the adjustment disc (24) which is provided with magnets (20, 22) or is magnetized at least in sections is of annular design and is mounted rotatably on a circular-cylindrical extension (38) of one of the two follower parts (14, 16) of the divided lock follower.

12. Door fitting according to at least one of the preceding claims, **characterized in that** the adjustment disc (24) which is provided with magnets (20, 22) or is magnetized at least in sections is provided with a lug (44) to which a coupling element (46) which is actuable via the actuator (26) is connected in an articulated manner.

13. Door fitting according to at least one of the preceding claims, **characterized in that** the stop (30) which is preferably assigned to the two follower parts (14, 16) of the lock follower can be fixed on a mounting plate (42) in two different positions, and the door fitting (12) is designed in such a manner that it can be adapted to two different operating directions of the lock in particular by reinsertion of the stop (30) between said two positions.

14. Door fitting according to at least one of the preceding claims, **characterized in that** it is the door fitting, on a side facing away from the mounting plate (42), is provided with an in particular annular anti-manipulation disc (48).

## Revendications

1. Ferrure de porte (12) comprenant un dispositif d'accouplement (10) par le biais duquel un élément de préhension extérieur, en particulier un poussoir extérieur ou similaire, peut être désaccouplé d'un mécanisme de serrure associé à la porte et peut être accouplé au mécanisme de serrure en particulier en association avec un système de contrôle d'accès ou similaire, dans laquelle l'élément de préhension extérieur est relié à une première partie de fouillot (14) et le mécanisme de serrure est relié à une deuxième partie (16) d'un fouillot de serrure en plusieurs parties associée à un élément de préhension intérieur et le dispositif d'accouplement (10) comporte au moins un élément magnétisé (18) coopérant avec le fouillot de serrure en plusieurs parties et mobile entre une position accouplée reliant l'une à l'autre les deux parties de fouillot (14, 16) et une position désaccouplée laissant les deux parties de fouillot (14, 16) séparées l'une de l'autre (18) et un élément de réglage (24) doté d'aimants (20, 22) correspondants ou magnétisé de manière correspondante au moins dans certaines régions pour agir sur l'élément magnétisé (18), dans laquelle le dispositif d'accouplement (10) comporte au moins une tige magnétisée (18) coopérant avec le fouillot de serrure en plusieurs parties et mobile entre une position accouplée reliant l'une à l'autre les deux parties de fouillot (14, 16) et une position désaccouplée laissant les deux parties de fouillot (14, 16) séparées l'une de l'autre et une rondelle de réglage (24) dotée d'aimants (20, 22) correspondants ou magnétisée de manière correspondante au moins dans certaines régions pour agir sur la tige magnétisée (18) dans différentes directions, laquelle rondelle de réglage est déplaçable par le biais d'un actionneur (26) entre deux positions dans lesquelles ses aimants (20, 22) ou parties magnétisées sont positionnés par rapport à la tige magnétisée (18) de telle sorte que la tige magnétisée (18) adopte sa position accouplée ou sa position désaccouplée, dans laquelle ladite au moins une tige magnétisée (18) vient en prise, dans sa position accouplée, dans des évidements (32, 34) alignés les uns avec les autres des deux parties (14, 16) du fouillot de serrure et est, dans sa position désaccouplée, déplacée hors de l'évidement (32) de l'une des deux parties de fouillot (14, 16) et ramenée au moins partiellement dans l'évidement (34) de l'autre partie de fouillot,
**caractérisée en ce que** la deuxième partie de fouillot (16), reliée au mécanisme de serrure, du fouillot de serrure en plusieurs parties est déplaçable hors d'une position initiale à l'encontre de la force de ressort d'une unité de ressort de rappel et lorsque les parties (14, 16) du fouillot de serrure en plusieurs parties sont accouplées l'une à l'autre par le biais de ladite au moins une tige magnétisée (18) pendant un actionnement de l'élément de préhension extérieur, ladite au moins une tige magnétisée (18) est serrée entre les deux parties de fouillot (14, 16) en raison de la précontrainte qui est produite par l'unité de ressort de rappel associée à la deuxième partie de fouillot (16) et ladite au moins une tige magnétisée (18) est ainsi maintenue dans sa position accouplée.

2. Ferrure de porte selon la revendication 1,
**caractérisée en ce que** la ferrure de porte est réalisée sous forme de ferrure de porte (12) électromécanique et un actionneur (26) électrique ou électromagnétique est prévu en tant qu'actionneur.

3. Serrure de porte selon l'une des revendications précédentes,
**caractérisée en ce que** la première partie de fouillot (14), reliée à l'élément de préhension extérieur, du fouillot de serrure en plusieurs parties est précontrainte dans une position initiale par une unité de ressort de rappel (28).

4. Ferrure de porte selon la revendication 3,
**caractérisée en ce que** la position initiale de la première partie de fouillot (14) et/ou la position initiale de la deuxième partie de fouillot (16) du fouillot de serrure en plusieurs parties sont définies par une butée (30) contre laquelle la première ou la deuxième partie de fouillot (14 ou 16) vient en appui dans sa position initiale.

5. Ferrure de porte selon la revendication 4,
**caractérisée en ce qu'**une butée commune (30) est associée aux deux parties (14, 16) du fouillot de serrure en plusieurs parties.

6. Ferrure de porte selon au moins l'une des revendications précédentes,
**caractérisée en ce que** ladite au moins une tige magnétisée (18) peut, lorsque les parties (14, 16) du fouillot de serrure en plusieurs parties adoptent leur position initiale respective, être déplacée entre sa position désaccouplée et sa position accouplée par le biais de la rondelle de réglage (24) dotée d'aimants (20, 22) ou magnétisée au moins dans certaines régions.

7. Ferrure de porte selon au moins l'une des revendications précédentes,
**caractérisée en ce que** ladite au moins une tige magnétisée (18) peut, lorsque les parties (14, 16) du fouillot de serrure en plusieurs parties adoptent leur position initiale respective, être déplacée au moins sensiblement sans blocage entre sa position désaccouplée et sa position accouplée et inversement.

8. Ferrure de porte selon au moins l'une des revendications précédentes,
**caractérisée en ce que** ladite au moins une tige magnétisée (18) peut être déplacée parallèlement à un axe de rotation commun (36) des deux parties (14, 16) du fouillot de serrure en plusieurs parties par le biais de la rondelle de réglage (24) dotée d'aimants (20) ou magnétisée au moins dans certaines régions.

9. Ferrure de porte selon au moins l'une des revendications précédentes,
**caractérisée en ce qu'**au moins deux tiges magnétisées (18) déplaçables entre une position désaccouplée et une position accouplée par le biais de la rondelle de réglage (24) dotée d'aimants (20, 22) ou magnétisée au moins dans certaines régions sont prévues.

10. Ferrure de porte selon la revendication 9,
**caractérisée en ce qu'**au moins deux tiges magnétisées (18) diamétralement opposées les unes aux autres par rapport à un axe de rotation commun (36) des deux parties (14, 16) du fouillot de serrure en plusieurs parties sont prévues.

11. Ferrure de porte selon au moins l'une des revendications précédentes,
**caractérisée en ce que** la rondelle de réglage (24) dotée d'aimants (20, 22) ou magnétisée au moins dans certaines régions est de forme annulaire et est montée rotative sur un prolongement (38) cylindrique circulaire de l'une des deux parties (14, 16) du fouillot de serrure en plusieurs parties.

12. Ferrure de porte selon au moins l'une des revendications précédentes,
**caractérisée en ce que** la rondelle de réglage (24) dotée d'aimants (20, 22) ou magnétisée au moins dans certaines régions est dotée d'une saillie (44) à laquelle est reliée de manière articulée un élément d'accouplement (46) pouvant être actionné par le biais de l'actionneur (26).

13. Ferrure de porte selon au moins l'une des revendications précédentes,
**caractérisée en ce que** la butée (30) associée de préférence aux deux parties (14, 16) du fouillot de serrure peut être fixée à une plaque de montage (42) dans deux positions différentes et la ferrure de porte (12) est réalisée de manière à pouvoir être adaptée à deux sens d'utilisation différents de la serrure en particulier par permutation de la butée (30) entre ces deux positions.

14. Ferrure de porte selon au moins l'une des revendications précédentes,
**caractérisée en ce qu'**elle est dotée d'un disque (48), en particulier annulaire, de protection contre les manipulations sur un côté opposé à la plaque de montage (42).
